# EUROPÄISCHE PATENTSCHRIFT

(11) **EP 0 221 227 B1**
(45) Veröffentlichungstag und Bekanntmachung des Hinweises auf die Patenterteilung: **06.03.1991**
(21) Anmeldenummer: 86100670.8
(22) Anmeldetag: 20.01.1986
(51) Int. Cl.: F04D 29/54

(54) **Axialgebläse**
Axial fan
Ventilateur axial

(30) Priorität: 08.11.1985 DE 3539604
(43) Veröffentlichungstag der Anmeldung: 13.05.1987
(73) Patentinhaber: Turbo-Lufttechnik GmbH, D-6660 Zweibrücken (DE)
(72) Erfinder: Kolb, Werner, D-6660 Zweibrücken (DE)
(74) Vertreter: Müller, Jürgen, Dipl.-Ing.

(56) Entgegenhaltungen:
- EP-A- 0 122 892
- WO-A-82/01919
- WO-A-85/00640
- GB-A- 2 124 303

## Beschreibung

Die Erfindung betrifft ein Axialgebläse mit den Merkmalen des oberbegriffes des Anspruches 1.

Bei einem solchen, aus VGB-Kraftwerkstechnik 75 (1977) , Seiten 159 bis 165 bekannten Axialgebläse kann das Abreißen der Strömung bei der Förderung kleiner Volumina vermindert werden. In dem Bypass-Ringkanal wird die in einem solchen Fall am Außendurchmesser des Laufrades auftretende Rückströmung örtlich stabilisiert. Dabei wird der Drall, der in dieser Rückströmung vorhanden ist, durch die Lenkschaufeln im Ringkanal gerichtet.

Aus der internationalen Patentanmeldung WO 85/00640 ist ein Axialgebläse bekannt, bei dem die genannten Lenkschaufeln innerhalb des Ringkanals gebogen sind. Die Fertigung derartiger Lenkschaufeln erhöht den Aufwand für das Axialgebläse.

Der Erfindung liegt die Aufgabe zugrunde, ein Axialgebläse der gattungsgemäßen Art unter Erhöhung der Abreißgrenze fertigungstechnisch zu vereinfachen.

Diese Aufgabe wird bei einem gattungsgemäßen Axialgebläse durch die kennzeichnenden Merkmale des Anspruches 1 gelöst. Eine vorteilhafte Ausgestaltung der Erfindung ist in den Unteransprüchen angegeben.

Die ebenen Schaufeln lassen sich gegenüber gebogenen Schaufeln einfacher und kostengünstiger fertigen. Durch die Abschrägung auch der Abströmkanten der Lenkschaufeln wird das Abreißverhalten güngstig beeinflußt. Die ebenen Lenkschaufeln können axial angeordnet und gegen einen Durchmesser des Axialgebläses geneigt sein oder radial angeordnet und zur Umfangsrichtung des Leitringes geneigt sein.

In der internationalen Patentanmeldung WO 82/01919 ist zwar ein Axialgebläse beschrieben, das ebene Lenkschaufeln enthält. Diese Lenkschaufeln sind jedoch rein radial und rein axial angeordnet. Weiterhin ist der Leitring mit der Seitenwand verbunden, die den Ringkanal an dem dem Laufrad abgewandten Ende begrenzt. Die Luft kann daher an dieser Stelle nicht radial austreten, wodurch die Wirkung dieser Einrichtung wesentlich beeinträchtigt wird.

Mehrere Ausführungsbeispiele der Erfindung sind in der Zeichnung dargestellt und werden im folgenden näher erläutert. Es zeigen:
- Fig. 1: ein Axialgebläse gemäß der Erfindung teils im Längsschnitt und teils als Vorderansicht,
- Fig. 2: die Einzelheit Z nach Fig. 1,
- Fig. 3: den Schnitt III-III nach Fig. 2,
- Fig. 4: den Schnitt IV-IV nach Fig. 2,
- Fig. 5: den Schnitt III-III nach Fig. 2 für eine andere Ausführungsform,
- Fig. 6: den Schnitt IV-IV nach Fig. 2 für diese Ausführungsform und
- Fig. 7: teils im Längsschnitt und teils als Vorderansicht eine weitere Ausführungsform der Erfindung.

Das Axialgebläse weist ein Gehäuse 1 auf, das einen sich konisch verengenden Einlaufteil 2 enthält, an den sich ein zylindrischer Gehäuseteil 3 anschließt. In dem zylinddrischen Gehäuseteil 3 läuft ein Laufrad 4 um, dessen Laufschaufeln 5 verstellbar sein können.

Dem Laufrad 4 vorgeschaltet ist eine Einrichtung zur Stabilisierung der Abreißgrenze, die aus einem Leitring 6 und einem diesen umgebenden Ringkanal 7 besteht. Der Ringkanal 7 ist radial außen durch den in diesem Bereich im Durchmesser vergrößerten Mantel des Gehäuses 1 und seitlich durch zwei Seitenwände 8, 9 begrenzt. Nach den Fig. 1 und 2 verlaufen die Seitenwände 8, 9 senkrecht zum zylindrischen Gehäuseteil 3. Die Seitenwände 8, 9 können auch kegelig angeordnet sein, wie in Fig. 7 dargestellt ist. Es ist auch möglich, eine der Seitenwände 7, 8 kegelig und die andere senkrecht einzusetzen.

Der Leitring 6 ist nach den Fig. 1 und 7 innerhalb des zylindrischen Gehäuseteils 3 vorgesehen. Er weist etwa den gleichen Durchmesser auf wie der zylindrische Gehäuseteil 3, während seine axiale Länge geringer ist als die axiale Länge des Ringkanals 7. Der Leitring 6 ist so zu dem Ringkanal 7 angeordnet, daß er von den beiden Seitenwänden 8, 9 den gleichen Abstand aufweist. Der Leitring 6 läßt somit auf der Anströmseite und der Abströmseite des Ringkanals 7 jeweils eine Öffnung frie.

Innerhalb des Ringkanals 7 sind Lenkschaufeln 10 angeordnet, die die sich einstellende Rückströmung richten. Die Lenkschaufeln 10 sind mit dem Leitring 6 und dem Gehäuse 1 verbunden. Die Abström- und Anströmkanten der Lenkschaufeln 10 verlaufen schräg nach außen, wobei die Länge der Lenkschaufeln 10 in radialer Richtung zunimmt.

Die Lenkschaufeln 10 bestehen aus ebenen Blechen, die gegen die Längsachse des Ringkanals 7 angestellt sind. Nach den Fig. 3 und 4 sind die Lenkschaufeln 10 achsparallel angeordnet und gegenüber einem Durchmesser des Leitringes 6 geneigt. Bei der in den Fig. 5 und 6 dargestellten Ausführungsform sind die Lenkschaufeln 10 radial angeordnet und zur Umfangsrichtung des Leitrunges 6 geneigt. In diesen Figuren geben die Pfeile die Drehrichtung des Laufrades 4 an. Der jeweilige Neigungswinkel sollte zwischen 20° und 70° liegen. Bei den dargestellten Axialgebläsen beträgt er 45°.

## Patentansprüche

1. Axialgebläse mit einem sich konisch verengenden Einlaufteil (2) und einem sich daran anschließenden zylindrischen Gehäuseteil (3), in dem ein Laufrad (4) drehbar angeordnet ist, dem ein feststehender Leitring (6) vorgeschaltet ist, der etwa den gleichen Durchmesser aufweist wie der zylindrische Gehäuseteil (3) und von einem Ringkanal (7) umgeben ist, wobei der Leitring (6) von den beiden Enden des Ringkanals (7) etwa den gleichen Abstand aufweist und innerhalb des Ringkanals (7) gegen dessen Achse angestellte Lenkschaufeln (10) angeordnet sind, deren Kanten (12) auf der Abströmseite einer sich in dem Ringkanal (7) einstellenden Rückströmung schräg nach außen hin verlaufen, **dadurch gekennzeichnet,**daß die Lenkschaufeln (10) aus ebenen Blechen bestehen, deren Kanten (11) auf der Anströmseite der Rückströmung ebenfalls schräg nach außen verlaufen und daß die Kanten (11, 12) nach außen divergieren.

2. Axialgebläse nach Anspruch 1, dadurch **gekennzeichnet,**daß die Lenkschaufeln (10) achsparallel angeordnet und gegen einen Durchmesser des Leitringes (6) geneigt sind.

3. Axialgebläse nach Anspruch 1, dadurch **gekennzeichnet,** daß die Lenkschaufeln (10) radial angeordnet und zur Umfangsrichtung des Leitringes (6) geneigt sind.

## Revendications

1. Soufflante axiale, avec une partie d'entrée (2) s'effilant coniquement et une partie de carter (3) cylindrique adjacente, dans laquelle est disposée tournante une roue mobile (4) en amont de laquelle est placée en circuit une bague directrice (6), qui présente à peu près le même diamètre que la partie de carter (3) et qui est entourée par un canal annulaire (7), la bague directrice (6) présentant à peu près le même espacement vis-à-vis des deux extrémités du canal annulaire (7) et des aubes de guidage (10) orientées par rapport à son axe étant disposées à l'intérieur du canal annulaire (7), aubes dont les arêtes s'étendent en biais vers l'extérieur, du côté de l'évacuation d'un écoulement de retour s'établissant dans le canal annulaire (7), caractérisée en ce que les aubes de guidage (10) se composent de tôles planes, dont les bordures (11), du côté de l'arrivée de l'écoulement de retour, s'étendent également en biais vers l'extérieur et les bordures (11,12) divergeant vers l'extérieur.

2. Soufflante axiale selon la revendication 1, caractérisée en ce que les aubes de guidage (10) sont disposées parallèlement à l'axe et inclinées par rapport à un diamètre de la bague directrice (6).

3. Soufflante axiale selon la revendication 1, caractérisée en ce que les aubes de guidage (10) sont disposées radialement et inclinées par rapport à la direction périphérique de la bague directrice (6).

## Claims

1. Axial blower with a conically narrowing inlet part (2) and a cylindrical housing part (3), which adjoins thereat and in which an impeller wheel (4) is arranged to be rotatable downstream of a stationary guide ring (6), which displays about the same diamter as the cylindrical housing part (3) and is surrounded by an annular channel (7), wherein the guide ring (6) displays about the same spacing from both the ends of the annular channel (7) and guide vanes (10), the edges (12) of which extend obliquely outwards on the outflow side of a return flow which sets in in the annular channel (7), are arranged within the annular channel (7) and set against its axis, characterised thereby, that the guide vanes (10) consist of planar metal plates, the edges (11) of which on the inflow side of the return flow likewise extend obliquely outwards and that the edges (11, 12) diverge outwards.

2. Axial blower according to claim 1, characterised thereby, that the guide vanes (10) are arranged parallelly to the axis and inclined towards a diameter of the guide ring (6).

3. Axial blower according to claim 1, characterised thereby, that the guide vanes (10) are arranged radially and inclined towards the circumferential direction of the guide ring (6).
